# EUROPÄISCHE PATENTSCHRIFT

(11) **EP 0 285 801 B1**
(45) Veröffentlichungstag und Bekanntmachung des Hinweises auf die Patenterteilung: **27.03.1991**
(21) Anmeldenummer: 88103022.5
(22) Anmeldetag: 29.02.1988
(51) Int. Cl.: A47L 9/28

(54) **Einrichtung zur Fernsteuerung des Gebläsemotors eines Staubsaugers vom Handgriff des Saugschlauches aus**
Device for remote control of a vacuum cleaner blowing motor from the handle of the suction hose
Dispositif de commande à distance du moteur d'un aspirateur situé dans la poignée du tube suceur

(30) Priorität: 11.03.1987 DE 3707834
(43) Veröffentlichungstag der Anmeldung: 12.10.1988
(73) Patentinhaber: SIEMENS AKTIENGESELLSCHAFT, 80333 München (DE)
(72) Erfinder: Kaupa, Ehrenhardt, Dipl.-Ing. (FH), D-7267 Unterreichenbach (DE)

(56) Entgegenhaltungen:
- EP-A- 0 136 357
- DE-A- 3 313 700
- DE-A- 3 431 164
- US-A- 4 514 874

## Beschreibung

Die Erfindung betrifft eine Einrichtung zur Fernsteuerung des Gebläsemotors eines Staubsaugers vom Handgriff des Saugschlauches aus.

Durch die EP-A-0 136 357 ist eine Fernsteuerung für den Gebläsemotor eines Staubsaugers bekannt, bei der die ohnehin am Saugrohr und Saugschlauch für die Speisung eines im Saugmundstück zum Antrieb einer Bürstenwalze vorgesehenen Motors vorhandene zweiadrige elektrische Leitung gleichzeitig zum Übertragen von Steuerbefehlen für die Drehzahlregulierung des Gebläsemotors genutzt wird. Zum Übertragen der Steuerbefehle wird eine Ader der zum Motor der Bürstenwalze führenden Leitung mittels eines am Handgriff des Saugrohres angeordneten Schaltelementes unterbrochen und auf einen Einweggleichrichter umgeschaltet. Durch den nunmehr in der Leitung fließenden Gleichstrom wird ein im Staubsaugergehäuse angeordneter Integrator aufgeladen. Die Ausgangsspannung des Integrators dient zur Steuerung eines im Stromkreis des Gebläsemotors liegenden elektronischen Halbleiterschaltelementes.

Der Einweggleichrichter besteht aus getrennt anschaltbaren antiparallel geschalteten Dioden, so daß die Drehzahl des Gebläsemotors je nach Wunsch erhöht oder vermindert werden kann. Dem Integrator ist ein Speicherglied nachgeschaltet, dessen Ausgang mit dem einen Eingang eines Komparators verbunden ist, dessen anderer Eingang an ein rampenförmige Signale lieferndes Bauteil angeschlossen ist. Der Ausgang des Komparators steuert schließlich das im Stromkreis des Gebläsemotors liegende Halbleiterschaltelement, so daß die gewünschte Drehzahlregulierung erreicht wird.

Der Erfindung liegt die Aufgabe zugrunde, unter Beibehaltung der zweiadrigen Steuerleitung zusätzlich zu der Leistungssteuerung des Gebläsemotors am Handgriff noch eine Anzeige für einen notwendigen Filterwechsel zu ermöglichen.

Die Lösung der gestellten Aufgabe gelingt durch die im Patentanspruch 1 angegebenen Merkmale. Durch das periodische Auf- und zusteuern des elektronischen Schaltkreises treten an der Reihenschaltung des Widerstands- und Anzeigeelementes sowie an dem Spitzenwertgleichrichter kurze Spannungsimpulse auf, deren Höhe von dem am Widerstandselement eingestellten Widerstandswert abhängt. Durch den Spitzenwertgleichrichter werden diese Spannungsimpulse in eine kontinuierliche Gleichspannung umgewandelt, deren Höhe der Höhe der Spannungsimpulse proportional ist. Durch diese Gleichspannung werden die von dem Komparator an die Drehzahlsteuereinrichtung abgegebenen Impulse und somit die Drehzahl und Leistung des Gebläsemotors beeinflußt. Die kurzen Spannungsimpulse reichen nicht aus, um an dem Anzeigeelement eine Anzeige hervorzurufen. Erst wenn durch den Druckschalter der Kurzschlußkreis für die Reihenschaltung des Widerstands- und Anzeigeelementes unterbrochen ist und dadurch die Gleichspannung kontinuierlich an dem Anzeigeelement anliegt, erfolgt eine Anzeige.

Störeinflüsse auf die Steuereinrichtung infolge von Spannungsschwankungen im Gleichspannungskreis lassen sich dadurch weitgehend vermeiden, daß die Reihenschaltung des Widerstands- und Anzeigeelementes sowie der Spitzenwertgleichrichter über eine Konstantstromquelle mit dem Steuergleichrichter verbunden sind.

Eine periodische Ansteuerung der Halbleiterschalter wird dadurch erreicht, daß diese gemeinsam an den Steuerausgang eines Operationsverstärkers angeschlossen sind, dessen einer Steuereingang direkt an den einen Pol des als einphasiger Brückengleichrichter ausgebildeten Steuergleichrichters angeschlossen ist und dessen anderer Steuereingang über einen Spannungsteiler an einem über eine Entkoppelungsdiode von dem Steuergleichrichter gespeisten, mit Glättungsmitteln beschalteten Gleichspannungskreis liegt. An dem einen Steuereingang des Operationsverstärkers liegt somit eine pulsierende und an dem anderen Steuereingang eine kontinuierlich verlaufende Gleichspannung an. Solange die Spannung an dem einen Steuereingang niedriger ist als an dem anderen Steuereingang, steht an dem Steuerausgang des Operationsverstärkers ein Sperrsignal für den Halbleiterschalter an. Steigt der Wert der pulsierenden Gleichspannung über den durch den Spannungsteiler vorgegebenen Spannungswert am anderen Steuereingang des Operationsverstärkers an, erscheint am Ausgang des Operationsverstärkers ein Durchsteuersignal für den Halbleiterschalter. Dadurch wird auf einfache Weise das für die periodische Ansteuerung der Halbleiterschalter notwendige Steuersignal erzeugt.

Dieses periodische Steuersignal kann auch für die Drehzahlsteuerung des Gebläsemotors herangezogen werden, indem der Eingang des anderen Komparators mit dem Ausgang des Operationsverstärkers verbunden ist und zu diesem Eingang des Komparators eine Zenerdiode, ein ohmscher Widerstand und ein Kondensator parallelgeschaltet sind, wobei der Widerstand und der Kondensator dem Eingang des Komparators benachbart geschaltet und durch eine Diode von der Zenerdiode entkoppelt sind. Durch das Steuersignal des Operationsverstärkers wird der Kondensator aufgeladen, wobei durch die Zenerdiode eine Aufladung auf stets gleiche Spannungshöhe vorgegeben ist. Durch die Diode sind der Kondensator und der Widerstand von dem übrigen Kreis entkoppelt, so daß sich der Kondensator nur über den Widerstand entladen kann. Hierdurch wird eine rampenartig verlaufende Spannung erzeugt. Sobald der Wert dieser Spannung unter den Wert der am anderen Eingang des Komparators anliegenden Spannung sinkt, gibt der Komparator ein Steuersignal an die Drehzahlsteuereinrichtung. Dadurch, daß die vom Operationsverstärker abgegebenen Steuerimpulse aus dem Verlauf der gleichgerichteten Netzspannung gewonnen werden, ist bei Steuerung des Komparators durch diese Steuerimpulse die Synchronität des vom Komparator gelieferten Steuersignals zur Netzspannung gegeben.

Anhand eines in der Zeichnung dargestellten Ausführungsbeispieles wird der Anmeldungsgegenstand nachfolgend näher beschrieben. Es zeigt:
FIG 1 einen Staubsauger mit einer vom Handgriff des Saugschlauches aus betätigbaren Fernsteuereinrichtung,
FIG 2 ein Schaltbild einer Fernsteuereinrichtung.

Mit 1 ist ein mit einem Saugschlauch 2 verbundener Handgriff bezeichnet. Der Saugschlauch 2 ist an dem Saugstutzen eines Staubsaugergehäuses 3 angeschlossen, das ein Gebläse 4 mit einem Gebläsemotor 5 enthält. Im Staubsaugergehäuse 3 befindet sich ferner eine die Bauteile für die Fernsteuereinrichtung enthaltende Platine 6. Eine zweiadrige, im Saugschlauch eingebettete Steuerleitung 7, führt von der Platine 6 zu dem Handgriff 1. An diesem Handgriff 1 sind ein steuerbares Widerstandselement 8 und eine Leuchtdiode 9 als Anzeigeelement angeordnet und in Reihenschaltung an die zweiadrige Steuerleitung 7 angeschlossen.

Die Spannungsversorgung der Fernsteuereinrichtung erfolgt über einen von der Netzspannung U gespeisten Transformator 10. Die Sekundärwicklung dieses Transformators 10 speist einen als Steuergleichrichter dienenden einphasigen Brückengleichrichter 11, an dessen Pluspol eine Entkoppelungsdiode 12 mit ihrer Anode angeschlossen ist. Mit der Kathodenseite der Entkoppelungsdiode 12 sind ein Glättungskondensator 13 und eine zu diesem parallelgeschaltete Zenerdiode 14 verbunden. Somit steht auf der Kathodenseite der Entkoppelungsdiode 12 eine kontinuierlich auf konstanter Höhe verlaufende Gleichspannung an, wohingegen der Verlauf der auf der Anodenseite der Entkoppelungsdiode 12 anstehenden Gleichspannung Sinushalbwellen entspricht.

Eine Konstantstromquelle 15 ist mit ihrem Eingang ebenfalls an die Kathodenseite der Entkoppelungsdiode 12, d.h. an den geglätteten Gleichspannungskreis angeschlossen. Mit dem Ausgang der Konstantstromquelle 15 ist die eine Ader und mit dem Minuspol des Brückengleichrichters 11 die andere Ader der Steuerleitung 7 verbunden. An den Ausgang der Konstantstromquelle 15 ist ferner über einen Eingangswiderstand 16 ein Spitzenwertgleichrichter 17 mit seinem Eingang 18 angeschlossen.

Zwischen dem Eingang 18 des Spitzenwertgleichrichters 17 und dem Minuspol des Brückengleichrichters 11 ist ein erster Halbleiterschalter 19 mit seiner Laststrecke geschaltet. Mit seinem Steuereingang liegt dieser erste Halbleiterschalter 19 über einen Steuerwiderstand 20 am Ausgang eines Operationsverstärkers 21. Der Operationsverstärker 21 steuert den ersten Halbleiterschalter 19 periodisch auf und zu. Um periodische Steuerimpulse erzeugen zu können, ist der Operationsverstärker 21 mit seinem einen Steuereingang mit dem Pluspol des Brückengleichrichters 11 verbunden, wobei gegebenenfalls diese Verbindung auch über einen Spannungsteiler erfolgen kann. Der andere Steuereingang des Operationsverstärkers 21 liegt über einen Spannungsteiler 22 an dem geglätteten Gleichspannungskreis (Kathodenseite der Entkoppelungsdiode 12).

Der Ausgang des Operationsverstärkers 21 ist ferner auch noch an den einen Eingang eines Komparators 23 geführt. Zwischen diesem Eingang und dem Minuspol des Brückengleichrichters 11 sind eine Zenerdiode 24, ein ohmscher Widerstand 25 und ein Kondensator 26 parallel angeschlossen, wobei der Widerstand 25 und der Kondensator 26 durch eine Diode 27 von der Zenerdiode 24 entkoppelt sind. Der andere Eingang des Komparators 23 ist an den Ausgang des Spitzenwertgleichrichters 17 angeschlossen. Der Ausgang des Komparators 23 ist mit der Basis eines im Stromkreis eines Optokopplers 28 angeordnete Steuertransistors 29 verbunden. Durch den Optokoppler 28, der zur Potentialtrennung zwischen der Netzspannung und dem Spannungskreis der Platine 6 dient, wird eine mit dem Gebläsemotor 5 in Reihe liegende Leistungsstufe 30 gesteuert.

Die optische Anzeige eines notwendigen Filterwechsels kann auf zweierlei Art gesteuert werden, je nach dem, ob ein Druckschalter mit einem Öffner oder einem Schließer vorgesehen ist. Wird ein Druckschalter mit einem Öffner 31 verwendet, dann wird die Schaltstrecke dieses Öffners 31 zu dem Eingangswiderstand 16 des Spitzenwertgleichrichters 17 parallelgeschaltet. Steht dagegen ein Druckschalter mit einem Schließer 32 zur Verfügung, dann wird, wie in FIG 2 gestrichelt angedeutet, durch diesen Schließer 32 die Steuerstrecke eines zweiten, mit seiner Laststrecke zu der Reihenschaltung des Widerstands- und Anzeigeelementes 8 und 9 parallelgeschalteten Halbleiterschalters 33 kurzgeschlossen.

Damit ein polaritätsunabhängiger Anschluß der am Handgriff 1 angeordneten Elemente 8 und 9 möglich ist, ist die Leuchtdiode 9 in die Gleichspannungsdiagonale eines Doppelweggleichrichters 34 geschaltet.

Die Fernsteuereinrichtung arbeitet wie folgt:

Durch Verstellen des am Handgriff 1 angeordneten Widerstandselementes 8 wird die Höhe der an der Reihenschaltung dieses Widerstandselementes 8 und der Leuchtdiode 9 abfallenden Spannung verändert. Über den Eingangswiderstand 16 liegt diese Spannung jeweils dann am Eingang 18 des Spitzenwertgleichrichters 17 an, wenn der erste Halbleiterschalter 19 gesperrt ist. Wie bereits erwähnt, wird der erste Halbleiterschalter 19 durch den Operationsverstärker 21 periodisch auf- und zugesteuert.

Die periodische Folge der Steuerimpulse des Operationsverstärkers 21 kommt dadurch zustande, daß an dem einen Eingang des Operationsverstärkers 21 die in Form von Sinushalbwellen pulsierende Gleichspannung des Brückengleichrichters 11 und an dem anderen Eingang des Operationsverstärkers 21 die auf der Kathodenseite der Entkoppelungsdiode 12 herrschende kontinuierliche Gleichspannung angelegt ist. Durch den Spannungsteiler 22 kann ein entsprechender Ansprechwert für den Operationsverstärker 21 vorgegeben werden. Am Ausgang des Operationsverstärkers 21 steht jeweils dann ein Sperrsignal für den ersten Halbleiterschalter 19 an, wenn die an dem einen Steuer eingang liegende sinusförmig verlaufende Spannung niedriger ist als die an dem anderen Steuereingang anliegende kontinuierliche Gleichspannung. Steigt die sinusförmig verlaufende Spannung über den Wert der am anderen Eingang anliegenden kontinuierlichen Gleichspannung an, dann erscheint am Ausgang des Operationsverstärkers 21 ein Durchsteuersignal für den ersten Halbleiterschalter 19. Der Halbleiterschalter 19 wird somit synchron zur Netzspannung U auf- und zugesteuert.

Der während der Sperrung des ersten Halbleiterschalters 19 am Eingang 18 des Spitzenwertgleichrichters 17 anstehende Spannungsimpuls ruft am Ausgang des Spitzenwertgleichrichters 17 eine kontinuierliche Gleichspannung hervor, deren Höhe von der Höhe des Spannungsimpulses abhängt. Damit ist die am Ausgang des Spitzenwertgleichrichters 17 erscheinende Gleichspannung dem durch das Widerstandselement 8 eingestellten Spannungsabfall proportional.

Da die an dem einen Eingang des Operationsverstärkers 21 anliegende sinusförmig verlaufende Spannung nur während einer kurzen Zeitspanne kleiner als die am anderen Eingang des Operationsverstärkes 21 anliegende kontinuierliche Gleichspannung ist, wird der erste Halbleiterschalter 19 nur für eine entsprechend kurze Zeit gesperrt. Während der übrigen Zeit der Sinushalbwelle ist der erste Halbleiterschalter 19 durchgesteuert und schließt somit über den Öffner 31 des Druckschalters die Reihenschaltung des Widerstandselementes 8 und der Leuchtdiode 9 kurz. Die Leuchtdiode bleibt damit dunkel, da der kurze Spannungsimpuls während der Sperrzeit des ersten Halbleiterschalters 19 nicht ausreicht, um die Leuchtdiode 9 zu einem wahrnehmbaren Aufleuchten zu bringen.

Spricht der Druckschalter bei einem bestimmten Füllungsgrad des Filterbeutels an, dann wird durch den Öffner 31 der Kurzschlußkreis für die Reihenschaltung des Widerstandselementes 8 und der Leuchtdiode 9 unterbrochen. Die Leuchtdiode 9 erhält nunmehr eine zum Aufleuchten ausreichenden Strom und signalisiert dadurch einen notwendigen Filterwechsel.

Unabhängig von der Anzeige oder Nichtanzeige der Leuchtdiode 9 ist die Leistungsregelung des Gebläsemotors möglich. Wie oben erwähnt, werden die durch das Auf- und Zusteuern des ersten Halbleiterschalters 19 am Eingang 18 des Spitzenwertgleichrichters 17 erzeugten Spannungsimpulse in eine kontinuierliche Gleichspannung mit proportionaler Amplitude umgewandelt. Diese dem durch das Widerstandselement 8 eingestellten Spannungsabfall proportinale Gleichspannung wird dem einen Eingang des Komparators 23 zugeführt. In diesem Komparator 23 erfolgt ein Vergleich der kontinuierlichen, in ihrer Höhe durch Vestellen des Widerstandselementes 8 veränderbaren Gleichspannung mit der am anderen Eingang anliegenden rampenförmig verlaufenden Spannung.

Diese rampenförmige Spannung entsteht dadurch, daß der Kondensator 26 durch einen positiven Steuerimpuls des Operationsverstärkers 21 aufgeladen wird. Durch die vorgeschaltete Zehnerdiode 24 wird die Aufladung des Kondensators 26 auf eine konstante Spannungshöhe begrenzt. Nach Verschwinden des positiven Steuerimpulses beginnt sich der Kondensator 26 über den Ohm'schen Widerstand 25 zu entladen, wobei der Entladekreis durch die Diode 27 von dem übrigen Kreis entkoppelt ist. Durch die Entladung des Kondensators 26 sinkt die an dem betreffenden Steuereingang des Komparators 23 anliegende Spannung ab. Sobald diese Spannung die Höhe der am anderen Steuereingang anliegenden Spannung unterschreitet, gibt der Komparator 23 ein Steuersignal ab, durch das der Steuertransistor 29 durchgesteuert und dadurch der Optokoppler 28 aktiviert wird, der seinerseits die Leistungsstufe 30 des Gebläsemotors 5 entsprechend steuert.

Da die durch die Entladung des Kondensators 26 gelieferte rampenförmig verlaufende Spannung in ihrer Größe konstant ist, wird durch ein Verändern der am anderen Steuereingang des Komparators anliegenden kontinuierlichen Gleichspannung die Phasenlage des von dem Komparators 23 abgegebenen Steuersignals und damit entsprechend die Leistungssteuerung des Gebläsemotors 5 verändert.

Wird anstelle eines Druckschalters mit einem Öffner 31 ein Druckschalter mit einem Schließer 32 verwendet, so ist eine Abwandlung der Schaltung notwendig. Zum Kurzschließen der von dem Widerstandselement 8 und der Leuchtdiode 9 gebildeten Reihenschaltung ist in diesem Falle ein zweiter Halbleiterschalter 33 vorgesehen, der mit seiner Laststrecke (Kollektor-Emitter-Strecke) zu der Reihenschaltung parallelgeschaltet ist. Durch den Schließer 32 des Druckschalters wird die Steuerstrecke (Basis-Emitter-Strecke) des zweiten Halbleiterschaltelementes 33 kurzgeschlossen und dadurch der zweite Halbleiterschalter 33 dauernd gesperrt. Damit erhält die Leuchtdiode 9 eine zum Aufleuchten ausreichende Stromdauer.

Solange der Druckschalter noch nicht angesprochen hat, der Schließer 32 also geöffnet ist, wird der zweite Halbleiterschalter 33 über den seiner Basis vorgeschalteten Basiswiderstand 35 durch den Operationsverstärker 21 periodisch auf- und zugesteuert. Hierbei reicht die entsprechend kurz bemessene Sperrphase des zweiten Halbleiterschalters 33 nicht aus, um ein Aufleuchten der Leuchtdiode 9 zu bewirken. Der erste Halbleiterschalter 19 wird bei dieser Ausführungsvariante parallel zu dem zweiten Halbleiterschalter 33 von dem Operationsverstärker 21 angesteuert und es werden somit die für den Spitzenwertgleichrichter 17 notwendigen Spannungsimpulse erzeugt. Auch nach dem Ansprechen des Druckschalters und dem dadurch bewirkten Sperren des zweiten Halbleiterschalters 33 bleibt die periodische Steuerung des ersten Halbleiterschalters 19 erhalten, so daß weiterhin die Leistung des Gebläsemotors 5 durch Verstellen des Widerstandselementes 8 gesteuert werden kann.

Die beschriebene Fernsteuereinrichtung kommt somit für die Leistungssteuerung des Gebläsemotors 5 vom Handgriff 1 aus und die gleichzeitige Anzeige eines notwendigen Filterwechsels am Handgriff 1 mit einer zweiadrigen Steuerleitung 7 aus.

## Patentansprüche

1. Einrichtung zur Fernsteuerung des Gebläsemotors eines Staubsaugers vom Handgriff des Saugschlauches aus, bei der am Handgriff (1) ein verstellbares Widerstandselement (8) angeordnet ist und über eine sich entlang dem Saugschlauch (2) erstreckende, zweiadrige Steuerleitung (7) in Wirkverbindung mit der Drehzahlsteuereinrichtung des Gebläsemotors (5) steht, bei welcher Einrichtung
a) mit dem Widerstandselement (8) ein ebenfalls am Handgriff (1) angeordnetes, elektrisches Anzeigeelement (9) in Reihe geschaltet und diese Reihenschaltung über die Steuerleitung (7) mit dem Gleichspannungsausgang eines im Staubsaugergehäuse (3) angeordneten Steuergleichrichters (11) verbunden ist;
b) mittels eines durch ein elektronisches Steuerglied (21) periodisch auf- und zugesteuerten elektronischen Schaltkreises (19, 33) sowohl die Reihenschaltung des Widerstands- und Anzeigeelementes (8, 9) als auch ein über einen Eingangswidersand (16) mit dem Pluspol des Steuergleichrichters (11) verbundener Spitzenwertgleichrichter (17) periodisch kurzschließbar ist;
c) der Kurzschlußkreis für die Reihenschaltung des Widerstandsund Anzeigeelementes (8, 9) mittels eines in Abhängigkeit vom Füllungsgrad des Filterbeutels ansprechenden Druckschalters (31, 32) abschaltbar ist;
d) der Ausgang des Spitzenwertgleichrichters (17) mit dem einen Eingang eines Komparators (23) verbunden ist, dessen anderem Eingang ein periodisches, rampenförmig verlaufendes Signal konstanter Größe zugeführt und dessen Ausgang mit dem Steuereingang der Drehzahlsteuereinrichtung (30) verbunden ist.

2. Einrichtung nach Anspruch 1, bei der die Reihenschaltung des Widerstands- und Anzeigeelementes (8, 9) sowie der Spitzenwertgleichrichter (17) über eine Konstantstromquelle (15) mit dem Pluspol des Steuergleichrichters (11) verbunden sind.

3. Einrichtung nach Anspruch 1 oder 2, bei der bei einem als Öffner (31) ausgebildeten Druckschalter die Schaltstrecke des Druckschalters zum Eingangswiderstand (16) des Spitzenwertgleichrichters (17) parallelgeschaltet und diese Parallel-schaltung über einen periodisch auf- und zugesteuerten ersten Halbleiterschalter (19) mit dem Minuspol des Steuergleichrichters (11) verbunden ist.

4. Einrichtung nach Anspruch 1 oder 2, bei der bei einem als Schließer (32) ausgeführten Druckschalter mittels des Schließkontaktes des Druckschalters die Steuerstrecke eines zweiten, mit seiner Laststrecke zu der Reihenschaltung des Widerstands- und Anzeigeelementes (8, 9) parallelliegenden Halbleiterschalters (33) kurzschließbar ist und daß zwischen dem Eingang (18) des Spitzenwertgleichrichters (17) und dem Minuspol des Steuergleichrichters (11) ein synchron zum zweiten Halbleiterschalter (33) gesteuerter erster Halbleiterschalter (19) mit seiner Laststrecke angeschlossen ist.

5. Einrichtung nach Anspruch 4, bei der beide Halbleiterschalter (19, 33) gemeinsam an den Steuerausgang eines Operationsverstärkers (21) angeschlossen sind, dessen einer Steuereingang direkt an den einen Pol (+) des als einphasiger Brückengleichrichter (11) ausgebildeten Steuergleichrichters angeschlossen ist und dessen anderer Steuereingang über einen Spannungsteiler (22) an einem über eine Entkoppelungsdiode (12) von dem Brückengleichrichter (11) gespeisten, mit Glättungsmitteln (13, 14) beschalteten Gleichspannungskreis liegt.

6. Einrichtung nach einem oder mehreren der vorhergehenden Ansprüche, bei der der andere Eingang des Komparators (23) mit dem Ausgang des Operationsverstärkers (21) verbunden ist und zu diesem Eingang des Komparators (23) eine Zenerdiode (24), ein ohmscher Widerstand (25) und ein Kondensator (26) parallelgeschaltet sind, wobei der Widerstand (25) und der Kondensator (26) dem Eingang des Komparators (23) benachbart geschaltet und durch eine Diode (27) von der Zenerdiode (24) entkoppelt sind.

## Claims

1. Device for the remote control of the blower motor of a vacuum cleaner from the handle of the suction hose, in which an adjustable resistance element (8) is arranged on the handle (1) and is in operative connection with the speed control device of the blower motor (5) by means of a two-wire control line (7) extending along the suction hose (2), in which device
a) an electrical display element (9) likewise arranged on the handle (1) is connected in series with the resistance element (8) and this series connection is connected by means of the control line (7) to the direct voltage output of a control rectifier (11) arranged in the vacuum cleaner housing (3);
b) by means of an electronic switching circuit (19, 33) periodically opened and closed controlled by an electronic control element (21), both the series connection of the resistance element and display element (8, 9) as well as a peak value rectifier (17) connected by means of an input resistance (16) to the positive pole of the control rectifier (11) can be short-circuited periodically;
c) the shorted circuit for the series connection of the resistance element and the display element (8, 9) can be disconnected by means of a pressure switch (31, 32) starting in dependence upon the degree of filling of the filter bag;
d) the output of the peak value rectifier (17) is connected to the one input of a comparator (23), to the other input of which there is supplied a periodical signal of constant magnitude, extending in a ramp-like manner, and the output of which is connected to the control input of the speed control device (30).

2. Device according to claim 1, in which the series connection of the resistance element and display element (8, 9) as well as the peak value rectifier (17) are connected by means of a constant current source (15) to the positive pole of the control rectifier (11).

3. Device according to claim 1 or 2, in which with a pressure switch constructed as an opener (31) the switching path of the pressure switch is connected in parallel with the input resistance (16) of the peak value rectifier (17) and this parallel connection is connected by means of a first semi-conductor switch (19), which is controlled to be periodically open and closed, to the negative pole of the control rectifier (11).

4. Device according to claim 1 or 2, in which with a pressure switch constructed as a contact (32) the control path of a second semi-conductor switch (33) can be short-circuited by means of the closing contact of the pressure switch, the semi-conductor switch with its load path lying in parallel with the series connection of the resistance element and display element (8, 9), and that connected with its load path between the input (18) of the peak value rectifier (17) and the negative pole of the control rectifier (11) is a first semi-conductor switch (19) controlled synchronously to the second semi-conductor switch (33).

5. Device according to claim 4, in which both semi-conductor switches (19, 33) are attached together to the control output of an operational amplifier (21), the one control input of which is attached directly to the one pole (+) of the control rectifier constructed as single-phase bridge rectifier (11), and the other control input of which is connected by means of a voltage divider (22) to a direct voltage circuit fed by means of a decoupling diode (12) by the bridge rectifier (11) and connected to smoothing means (13, 14).

6. Device according to one or several of the preceding claims, in which the other input of the comparator (23) is connected to the output of the operational amplifier (21) and to this input of the comparator (23) a Zener diode (24), an ohmic resistance (25) and a capacitor (26) are connected in parallel, whereby the resistance (25) and the capacitor (26) are connected adjacent to the input of the comparator (23) and are decoupled by a diode (27) from the Zener diode (24).

## Revendications

1. Dispositif pour commander à distance le moteur du ventilateur d'un aspirateur à partir de la poignée du tuyau d'aspiration, dans lequel un élément formant résistance réglable (8) est monté sur la poignée (1) et est relié, selon une liaison active, au dispositif de commande de la vitesse de rotation du moteur (5) du ventilateur, par l'intermédiaire d'un conducteur bifilaire de commande (7), qui s'étend le long du tuyau d'aspiration (2), et dans lequel
a) l'élément formant résistance (8) est branché en série avec un élément électrique d'affichage (9), également disposé sur la poignée (1) et ce circuit série est relié par l'intermédiaire de la ligne de commande (7) à la sortie à courant continu d'un redresseur de commande (11) monté dans le boîtier (3) de l'aspirateur;
b) aussi bien le circuit série de l'élément formant résistance et de l'élément d'affichage (8, 9) qu'un redresseur de valeurs maximales (17) relié par l'intermédiaire d'une résistance d'entrée (16) au pôle positif du redresseur de commande (11), peuvent être court-circuités périodiquement à l'aide d'un circuit électronique de commutation (19, 33), pouvant être ouvert et fermé périodiquement par un élément de commande électronique (21);
c) le circuit de court-circuit pour le montage série formé de l'élément formant résistance et de l'élément d'affichage (8, 9) peut être interrompu au moyen d'un interrupteur à poussoir (31, 32) qui répond en fonction du degré de remplissage du sac filtrant;
d) la sortie du redresseur de valeurs maximales (17) est reliée à une entrée d'un comparateur (23), à l'autre entrée duquel est envoyé un signal périodique à allure de rampe possédant une valeur constante et dont la sortie est reliée à l'entrée de commande du dispositif (30) de commande de la vitesse de rotation.

2. Dispositif suivant la revendication 1, dans lequel le circuit série formé de l'élément formant résistance et de l'élément d'affichage (8, 9) ainsi que le redresseur de valeurs maximales (17) sont reliés par l'intermédiaire d'une source de courant constant (15) au pôle positif du redresseur de commande (11).

3. Dispositif suivant la revendication 1 ou 2, dans lequel, dans le cas d'un interrupteur à poussoir réalisé sous la forme d'un contact d'ouverture (31), la section de commutation de l' interrupteur à poussoir est branchée en parallèle avec la résistance d'entrée (16) du redresseur de valeurs maximales (17) et ce montage en parallèle est relié, par l'intermédiaire d'un premier interrupteur à semiconducteurs (19), ouvert et fermé périodiquement, au pôle négatif du redresseur de commande (11).

4. Dispositif suivant la revendication 1 ou 2, dans lequel, dans le cas d'un interrupteur à poussoir réalisé sous la forme d'un contact de fermeture (32), la section de commande d'un second interrupteur à semiconducteurs (33), dont la section de charge est branchée en parallèle avec le circuit série formé de l'élément formant résistance et de l'élément d'affichage (8, 9), peut être court-circuitée au moyen du contact de fermeture de l'interrupteur à poussoir, et que la section de charge d'un premier interrupteur à semiconducteurs (19), commandé en synchronisme avec le second interrupteur à semiconducteurs (33), est branchée entre l'entrée (18) du redresseur de valeurs maximales (17) et le pôle négatif du redresseur de commande (11).

5. Dispositif suivant la revendication 4, dans lequel les deux interrupteurs à semiconducteurs (19, 33) sont raccordés en commun à la sortie de commande d'un amplificateur opérationnel (21), dont une entrée de commande est raccordée directement à un pôle (+) du redresseur de commande agencé sous la forme d'un redresseur en pont monophasé (11) et dont l'autre entrée de commande est raccordée, par l'intermédiaire d'un diviseur de tension (22), à un circuit de tension continue, alimenté par le redresseur en pont (11), par l'intermédiaire d'une diode de découplage (12) et raccordé à des moyens de lissage (13, 14).

6. Dispositif suivant une ou plusieurs des revendications précédentes, dans lequel l'autre entrée du comparateur (23) est raccordée à la sortie de l'amplificateur opérationnel (21) et qu'en parallèle avec cette entrée du comparateur (23) sont branchés une diode Zener (24), une résistance ohmique (25) et un condensateur (26), la résistance (25) et le condensateur (26) étant raccordés au voisinage du comparateur (23) et étant découplés par rapport à la diode Zener (24) au moyen d'une diode (27).
